# EUROPÄISCHE PATENTSCHRIFT

(11) **EP 2 986 899 B1**
(45) Veröffentlichungstag und Bekanntmachung des Hinweises auf die Patenterteilung: **02.01.2019**
(21) Anmeldenummer: 14716316.6
(22) Anmeldetag: 09.04.2014
(51) Int. Cl.: F21V 5/00, F21V 7/00, H01L 25/075, F21Y 115/10, F21Y 113/00

(54) **LED-MODUL SOWIE ANORDNUNG ZUR LICHTABGABE**
LED MODULE AND ASSEMBLY FOR EMITTING LIGHT
MODULE DE LED AINSI QUE SYSTÈME D'ÉMISSION DE LUMIÈRE

(30) Priorität: 11.04.2013 DE 102013206390
(43) Veröffentlichungstag der Anmeldung: 24.02.2016
(73) Patentinhaber: Zumtobel Lighting GmbH, 6850 Dornbirn (AT)
(72) Erfinder: EBNER, Stephan, A-6850 Dornbirn (AT)
(74) Vertreter: Thun, Clemens
(86) Internationale Anmeldenummer: PCT/EP2014/057146
(87) Internationale Veröffentlichungsnummer: WO 2014/166991

(56) Entgegenhaltungen:
- WO-A1-2014/121877
- DE-A1-102009 059 173
- JP-A- 2003 331 604
- JP-A- 2010 015 700
- US-A1- 2012 126 711
- US-A1- 2012 305 946

## Beschreibung

Die vorliegende Erfindung betrifft eine Anordnung zur Lichtabgabe mit einem LED-Modul und zugeordneten optischen Vorrichtungen.

Ausgangspunkt für die vorliegende Erfindung ist die momentan gängige Verschaltung von LEDs auf ebenen Trägerplatinen zu LED-Modulen, die Bestandteile einer Anordnung zur Lichtabgabe - vorzugsweise einer im Wesentlichen homogenen Lichtabgabe - bilden. Eine Möglichkeit eine derartige im Wesentlichen homogene Lichtabgabe bei solchen Lichtabgabeanordnungen zu erzielen, besteht dabei darin, eine gleichmäßige Anordnung von im Wesentlichen gleichen LEDs auf der Trägerplatine zu wählen.

Allerdings besteht bei einer derartigen Anordnung oftmals das Problem eines Wärmestaus im Zentrum bzw. mittleren Bereich der Platine, was darauf zurückzuführen ist, dass jede LED bei Betrieb im Wesentlichen derselben Stromlast unterliegt und damit in etwa dieselbe thermische Last auf dem Träger und in den LEDs verursacht, allerdings im Randbereich einer Platine diese Wärme besser an die Umgebung bzw. einen mit der Platine gekoppelten Kühlkörper abgegeben werden kann. Um die Lebensdauer der LEDs zu verlängern bzw. diese dauerhaft in einem vorgeschriebenen Temperaturbereich betreiben zu können, muss deshalb die gestaute Wärme effizient abgeführt bzw. die thermische Last des Trägers reduziert werden. Insbesondere müssen etwaige Kühlungsmaßnahmen derart ausgelegt werden, dass auch in dem mittleren Bereich der Platine, der der höchsten thermischen Belastung unterliegt, keine Überhitzung der LEDs auftreten kann.

Aus der JP 2010-015700 A ist eine Anordnung zur Lichtabgabe mit einem LED-Modul bekannt, bei dem auf einem Träger LEDs in einem mittleren Bereich in geringerer Dichte angeordnet sind, als in einem Randbereich.

Aus der US 2012/0305946 A1 ist eine Anordnung zur Lichtabgabe mit einem LED-Modul bekannt, bei dem die LEDs auf einem Träger gruppenweise angeordnet sind. Dabei weisen die randseitigen LED-Gruppen mehr LEDs auf als die dazwischenliegenden LED-Gruppen. Außerdem weist die Anordnung eine optische Vorrichtung zur Beeinflussung des von den LEDs abgegebenen Lichts auf.

Aus der DE 10 2009 059 173 A1 ist ein Reflektorarray mit wannenförmigen Einzelzellen für eine LED-Straßenlaterne bekannt.

Weitere Anordnungen zur Lichtabgabe mit ungleichmäßig verteilt angeordneten LEDs sind aus den Schriften US 2012/0126711 A1 und JP 2003-331604 A bekannt.

Aus der WO 2014/121877 A1, die Stand der Technik gemäß Artikel 54 (3) EPÜ darstellt, ist eine Rasterleuchte bekannt, die eine LED-Platine und ein Reflektorgitter aufweist. In mindestens einer der Reflektor-Zellen ist dabei keine LED angeordnet.

Der vorliegenden Erfindung liegt die Aufgabenstellung zugrunde, die thermische Belastung für ein LED-Modul, bestehend aus einem Träger und sich darauf befindenden LEDs, gleichmäßiger zu verteilen, vorzugsweise zusätzlich zu verringern, und dabei trotz allem eine für einen Betrachter im Wesentlichen gleichmäßige Lichtabgabe durch das LED-Modul zu erzielen.

Die Aufgabe wird gemäß der Erfindung mit dem in dem unabhängigen Anspruch angegebenen Gegenstand gelöst. Besondere Ausführungsformen und Weiterbildungen der Erfindung sind in den abhängigen Ansprüchen angegeben.

Gemäß der Erfindung ist eine Anordnung zur Lichtabgabe vorgesehen, die ein LED-Modul aufweist, sowie eine optische Vorrichtung zur Beeinflussung der Lichtabgabe. Das LED-Modul besteht dabei aus einer Anordnung elektronisch verschalteter LEDs und einem Träger für die LEDs, wobei die Anordnung der LEDs derart gewählt ist, dass die durch den Betrieb der LEDs verursachte thermische Belastung im Wesentlichen gleichmäßig über den Träger verteilt ist.

Dadurch, dass während des Betriebes die thermische Belastung des Trägers gleichmäßig verteilt ist, lassen sich vorteilhafterweise in gewissen Temperaturbereichen die Größe benötigter Kühlkörper deutlich verringern. Unter Umständen ist deren Anwesenheit sogar überhaupt nicht mehr erforderlich. Insbesondere letzteres hätte dann zur Folge, dass die Größe von Leuchten, die ein erfindungsgemäßes LED-Modul beinhalten, deutlich reduziert werden kann und ferner auch die Herstellungskosten reduziert werden können.

Die Wahl der Anordnung der LEDs auf dem Träger ist dabei insbesondere dadurch gekennzeichnet, dass die Verteilung der LEDs ungleichmäßig, vorzugsweise zusätzlich symmetrisch ist, und dass die Dichte - d.h. die Anzahl von LEDs pro Fläche - der LEDs in einem äußeren bzw. Randbereich des Trägers größer ist als in einem inneren bzw. mittleren Bereich des Träger. Dieser Wahl liegt die bereits oben erwähnte Erkenntnis zugrunde, dass die Wärme auf dem Träger besser über dessen Randbereiche abgeführt werden kann, als dies im zentralen Bereich der Fall ist.

Es erweist sich ferner als vorteilhaft für die Wahl der Anordnung, wenn alle LEDs im Wesentlichen identisch sind. Ferner wird davon ausgegangen, dass die elektronische Verschaltung der LEDs derart gewählt ist, dass jede LED im Wesentlichen derselben Stromlast unterliegt und somit in etwa gleicher Weise während des Betriebs Licht und Wärme erzeugt.

Der Träger ist ferner vorzugsweise derart gestaltet, dass die LEDs auf dessen Oberfläche in einer Ebene angeordnet sind.

Die optische Vorrichtung besteht dabei in einem Zellenrastersystem, das aus wannenförmigen Einzelzellen besteht, in denen die LEDs des LED-Moduls angeordnet sind. Vorzugsweise ist dabei das Zellenrastersystem fest mit dem LED-Modul verbaut.

Jede Einzelzelle des Zellenrasters definiert vorzugsweise mehrere ortsfeste Positionierungsmöglichkeiten, die eine flexible Positionierung der LEDs in der Zelle ermöglichen. Dies kann beispielsweise mit Hilfe einer Positionierungslinie erfolgen, welche eine bestimmte Anzahl an LED-Positionierungsmöglichkeiten aufweist. Die Anordnung der Einzelzellen ist homogen bzw. weist ein gleichmäßiges Raster auf.

Aufgrund der erfindungsgemäßen Ausgestaltung des LED-Moduls unterscheidet sich nunmehr allerdings die Anzahl der LEDs in den Einzelzellen. Vorzugsweise sind die Positionierungsmöglichkeiten dabei derart ausgelegt, dass in einer Zelle, die sich in einem Randbereich des Trägers befindet, mehr LEDs platziert werden können als in einer Zelle, die sich in einem mittleren Bereich des Trägers befindet. Bei einer Vollbesetzung des Trägers mit LEDs sind somit in den Randbereichen des Trägers deutlich mehr LEDs vorzufinden als in den mittleren Bereichen. Das Zellenrastersystem sorgt allerdings dafür, dass bei seitlicher bzw. schräger Betrachtung des LED-Moduls die LEDs nicht unmittelbar sichtbar sind. Für einen Betrachter ist dementsprechend die inhomogene Lichtabgabe unter seitlicher bzw. schräger Betrachtung nicht erkennbar.

Die Erfindung wird im Folgenden anhand von Ausführungsbeispielen und mit Bezug auf die Zeichnungen näher erläutert. Es zeigen:
Fig. 1 eine Frontskizze eines ersten Ausführungsbeispiels erfindungsgemäßen Anordnung zur Lichtabgabe, bestehend aus einem erfindungsgemäßen LED-Modul und einem Zellenrastersystem als optischer Vorrichtung zur Beeinflussung der Lichtabgabe;
Fig. 2 eine Skizze der Rückseite der Anordnung zur Lichtabgabe gemäß Fig. 1;
Fig. 3 eine Querschnittskizze der Anordnung zur Lichtabgabe gemäß Fig. 1;
Fig. 4 eine perspektivische Skizze der Anordnung zur Lichtabgabe gemäß Fig. 1;
Fig. 5 eine Frontskizze eines erfindungsgemäßen LED-Moduls; sowie
Fig. 6 eine Querschnittskizze eines Beispiels einer Anordnung zur Lichtabgabe, bestehend aus einem LED-Modul gemäß Fig. 5 und einem Linsensystem als optischer Vorrichtung zur Beeinflussung der Lichtabgabe.

In Fig. 1 ist eine Frontskizze einer Lichtabgabeanordnung 1 gezeigt, die aus einem erfindungsgemäßen LED-Modul 2 und einem Zellenrastersystem 4 besteht. Das Zellenrastersystem 4 besteht in üblicher Weise aus gleichmäßig angeordneten Einzelzellen 6, die im vorliegenden Fall zu fünf horizontalen Reihen mit je sechs Einzelzellen 6 angeordnet sind. Das LED-Modul 2 besteht aus dem Träger 7 und den LEDs 3. Das Zellenrastersystem 4 ist üblicherweise auf das LED-Modul 2 aufgesetzt und befestigt. Die Anordnung ist dabei derart, dass die den jeweiligen Einzelzellen 6 zugeordneten LEDs 3 in den Bodenbereich der Zelle hineinragen. Hierdurch ist sichergestellt, dass das Licht der LEDs 3 vollständige für die gewünschte Lichtabgabe genutzt werden kann.

Jede Einzelzelle 6, die vorzugsweise Abmessungen in der Größenordnung von ca. 3 bis 5 cm aufweist, definiert mehrere ortsfeste Positionierungsmöglichkeiten, die eine flexible Positionierung der LEDs 3 ermöglichen. Im vorliegenden Fall ist hierzu jeweils eine Positionierungslinie 5 vorgesehen, auf die jeweils eine bestimmte Anzahl an LEDs 3 platziert sind. Insbesondere in den Randbereichen sind hierbei - anders als üblich - mehrere LEDs 3 innerhalb einer Zelle vorgesehen. Die elektrische Verschaltung des LED-Moduls 2 ist aus Gründen der Übersichtlichkeit nicht dargestellt. Der Träger 7 ist im Wesentlichen vorzugsweise eben.

Die Anzahl der innerhalb einer bestimmten Einzelzelle 6 platzierten LEDs 3 hängt von der jeweiligen Position der betrachteten Einzelzelle 6 ab. Je zentraler die Einzelzelle 6 im Hinblick auf die Fläche des LED-Moduls 2 liegt, desto weniger LEDs 3 sind vorgesehen, wobei allerdings je Zelle 6 zumindest einer LED vorgesehen ist. Hierdurch wird bei Betrieb des LED-Moduls 2 eine im Wesentlichen gleichmäßige thermische Belastung des LED-Moduls 2 bei maximal möglicher LED-Besetzung gewährleistet. Da insgesamt weniger LEDs 3 auf dem erfindungsgemäßen LED-Modul 2 vorhanden sind als auf üblichen vergleichbaren LED-Modulen, die vor allem eine gleichmäßige LED-Anordnung aufweisen, wird auch das Temperaturniveau insgesamt reduziert.

In Fig. 3 ist eine Querschnittskizze der Lichtabgabeanordnung 1 aus Fig. 1 gezeigt. Hierbei ist erkennbar, dass die Einzelzellen 6 in diesem speziellen Beispiel leicht schräg nach oben ausgerichtet sind. Die Anwendung der Erfindung lässt sich problemlos auch auf andere Stellungen der Einzelzellen 6 anwenden. Ferner ist in dieser Darstellung auch die Wannenform der Einzelzellen 6 ersichtlich, wobei selbstverständlich die Zellen des Rasters auch eine Kreisform oder eine ovale Form aufweisen könnten.

In Fig. 2 ist die Rückseite der Lichtabgabeanordnung 1 aus Fig. 1 und Fig. 3 skizziert. Die leichte Schrägstellung der Einzelzellen 6 sowie deren Wannenform sind hier ebenfalls zu erkennen. In Fig. 4 ist perspektivische Skizze der Lichtabgabeanordnung 1 aus Fig. 1 bis Fig. 3 gezeigt.

Wird über die dargestellte Anordnung Licht abgegeben, so führt die erfindungsgemäße Belegung der Zellen 6 mit LEDs 3 bzw. die ungleichmäßige Anordnung der LEDs3 dazu, dass durch die LEDs 3 im mittleren bzw. zentralen Bereich des Moduls 2 weniger Wärme generiert wird. Da auf der anderen Seite im Randbereich des Moduls 2 die Wärme besser abgeleitet werden kann, ergibt sich insgesamt gesehen eine etwa gleichmäßige thermische Belastung über die gesamte Fläche hinweg. Gleichzeitig ist aufgrund der Wirkung des Rasters die unterschiedliche Lichtabgabe über die Zellen 6 hinweg nur schwer erkennbar. Da zumindest eine LED 3 pro Zelle vorgesehen ist, ergibt sich insgesamt ein im Wesentliches homogenes Erscheinungsbild bzgl. der Lichtabgabe.

In Fig. 5 ist ein weiteres Ausführungsbeispiel eines LED-Moduls 8 gezeigt, bestehend aus einem Träger 9 in länglicher, rechteckiger und ebener Ausführungsform und einer Anordnung von LEDs 10, bestehend aus zwei Reihen mit jeweils zwanzig LEDs 10. Die Ausgestaltung des Trägers 9 ist selbstverständlich nicht nur auf diese Form beschränkt ist. Ferner besitzt das LED-Modul 8 eine Symmetrieachse in länglicher Richtung. An einem schmalen Ende des Trägers 9 sind elektrische Kontakte 11 für die Stromversorgung des LED-Moduls 8 dargestellt.
Auch bei diesem Ausführungsbeispiel ist im Sinne der Erfindung die Dichte der LEDs 10 in einem äußeren Bereich des Trägers 9 höher als in einem mittleren Bereich um unter Berücksichtigung der effizienteren Wärmeleitung im Randbereich der Platine die thermische Last des Trägers 9 bei Betrieb gleichmäßiger zu verteilen. Dies zeigt sich in diesem Ausführungsbeispiel speziell dadurch, dass an beiden schmalen Enden des Trägers 9 jeweils eine beliebig betrachtete LED-Reihe mit einer Gruppe von fünf LEDs 10 beginnt, wobei allerdings im zentraleren Bereich nur noch Dreier- und Zweiergruppen in größeren Abständen voneinander vorgesehen sind. Aufgrund der Achsensymmetrie des LED-Moduls 8 gelten diese Eigenschaften auch für die andere LED-Reihe.

In Fig. 6 ist eine Querschnittskizze eines Beispiels Anordnung zur Lichtabgabe 13 gezeigt, bestehend aus einem LED-Modul 8 gemäß Fig. 5 in vereinfachter Darstellung und einem Linsensystem 14 als optischer Vorrichtung zur Beeinflussung der Lichtabgabe. Das Linsensystem 14 besteht aus einem Linsenträger 15, der durch ein plattenförmiges, lichtdurchlässige Element gebildet ist, in welches Linsenelemente 16 eingebettet sind.
Vorzugsweise sind die Linsenelemente 16 klein gegenüber den Abmessungen des Linsenträgers 15. Ferner liegen die Linsenelemente 16 dicht beieinander und ebenfalls vorzugsweise sind die Linsenelemente 16 im Wesentlichen identisch. Weiterhin vorzugsweise sind die optischen Achsen aller Linsenelemente 16 parallel zueinander ausgerichtet.

Das LED-Modul 8 und das Linsensystem 14 müssen nicht zwangsläufig dieselbe Form aufweisen. Die relative Anordnung zwischen LED-Modul 8 und Linsensystem 14 ist dabei derart gewählt, dass aus möglichst viel Licht ein möglichst homogenes Erscheinungsbild hinsichtlich der Lichtabgabe entsteht. Auf diese Weise ist die geringere Dichte der LEDs 10 bzw. das Fehlen einzelner LEDs 10 im mittleren Bereich des Trägers 9 aufgrund des Verschwimmens bzw. Verschmelzens einzelner Lichtpunkte optisch kaum bis gar nicht wahrnehmbar. Dieser Effekt ist abhängig vom Abstand zwischen dem Beobachter und einer Leuchte, die die Lichtabgabeanordnung 14 enthält.

Die Lichtabgabeanordnungen 1 und 13 sind in beliebiger Weise miteinander kombinierbar. Dies ist selbstverständlich im Rahmen der technischen Umsetzbarkeit und Vorteilhaftigkeit bzw. Nützlichkeit zu verstehen. Im Vordergrund steht letztendlich die thermisch optimierte Auslegung von optischen Systemen.

## Patentansprüche

1. Anordnung zur Lichtabgabe (1), bestehend aus
- einem LED-Modul (2), bestehend aus einer Anordnung von elektronisch verschalteten LEDs (3) und einem Träger (7) für die LEDs,
wobei die Anordnung der LEDs (3) derartig gewählt ist, dass die durch den Betrieb der LEDs (3) verursachte thermische Belastung des Trägers (7) im Wesentlichen gleichmäßig über den Träger (7) verteilt ist und
- einer optischen Vorrichtung,
wobei die optische Vorrichtung ein Zellenrastersystem (4) ist, das aus wannenförmigen Einzelzellen (6) besteht, in denen die LEDs (3) angeordnet sind,
wobei die Anordnung der Einzelzellen (6) homogen ist bzw. ein gleichmäßiges Raster aufweist und sich die Anzahl der LEDs (3) zwischen den Einzelzellen (6) unterscheidet,
wobei die Dichte der LEDs (3) in einem äußeren Bereich bzw. Randbereich des Trägers (7) größer ist als in einem inneren bzw. mittleren Bereich.

2. Anordnung nach Anspruch 1,
**dadurch gekennzeichnet,**
**dass** in jeder Einzelzelle (6) mindestens eine LED (3) angeordnet ist.

3. Anordnung nach Anspruch 1 oder 2,
**dadurch gekennzeichnet,**
**dass** jede Einzelzelle (6) mehrere ortsfeste Positionierungsmöglichkeiten definiert, die eine flexible Positionierung der LEDs (3) ermöglichen, beispielsweise mit Hilfe einer Positionierungslinie (5).

4. Anordnung nach einem der vorhergehenden Ansprüche,
**dadurch gekennzeichnet,**
**dass** alle LEDs (3) auf dem Träger (7) im Wesentlichen identisch sind.

5. Anordnung nach einem der vorhergehenden Ansprüche,
**dadurch gekennzeichnet,**
**dass** alle LEDs (3) in einer Ebene angeordnet sind.

## Claims

1. An assembly for light emission (1), consisting of
- an LED module (2), consisting of an assembly of electronically connected LEDs (3) and a carrier (7) for the LEDs,
wherein the assembly of the LEDs (3) is selected in such a way that the thermal load of carrier (7) caused by the operation of the LEDs (3) is distributed substantially evenly over the carrier (7) and
- an optical device,
wherein the optical device is a cell grid system (4), which consists of trough-shaped individual cells (6), in which the LEDs (3) are arranged,
wherein the assembly of the individual cells (6) is homogeneous or has a uniform grid and the number of LEDs (3) differs between the individual cells (6),
wherein the density of the LEDs (3) in an outer area or edge area of the carrier (7) is greater than in the inner or central area.

2. An assembly according to Claim 1,
**characterized in**
**that** in each individual cell (6) at least one LED (3) is arranged.

3. An assembly according to Claim 1 or 2,
**characterized in**
**that** each individual cell (6) defines several stationary positioning possibilities, which make possible a flexible positioning of the LEDs (3), for example, with the aid of a positioning line (5).

4. An assembly according to any one of the preceding claims,
**characterized in**
**that** all LEDs (3) on the carrier (7) are substantially identical.

5. An assembly according to any one of the preceding claims,
**characterized in**
**that** all LEDs (3) are arranged in a plane.

## Revendications

1. Dispositif d'émission de lumière (1) constitué
- d'un module LED (2), constitué d'une disposition de LED (3) branchées de manière électronique et d'un support (7) pour les LED,
la disposition des LED (3) étant choisie de façon à ce que la sollicitation thermique du support (7), provoquée par le fonctionnement des LED (3), est répartie globalement uniformément sur le support (7) et
- d'un dispositif optique,
le dispositif optique étant un système à trame cellulaire (4) constitué de cellules individuelles (6) en forme de cuvettes, dans lesquelles les LED (3) sont disposées,
la disposition des cellules individuelles (6) étant homogène ou présentant une trame uniforme et le nombre de LED (3) étant différent d'une cellule individuelle (6) à l'autre,
la densité des LED (3) étant plus importante dans une zone externe ou une zone de bord du support (7) que dans une zone interne ou centrale.

2. Dispositif selon la revendication 1,
**caractérisé en ce que**
dans chaque cellule individuelle (6), est disposée au moins une LED (3).

3. Dispositif selon la revendication 1 ou 2,
**caractérisé en ce que**
chaque cellule individuelle (6) définit plusieurs possibilités de positionnement fixes qui permettent un positionnement flexible des LED (3), par exemple à l'aide d'une ligne de positionnement (5).

4. Dispositif selon l'une des revendications précédentes,
**caractérisé en ce que**
toutes les LED (3) sur le support (7) sont globalement identiques.

5. Dispositif selon l'une des revendications précédentes,
**caractérisé en ce que**
toutes les LED (3) sont disposées dans un plan.
